# EUROPÄISCHE PATENTSCHRIFT

(11) **EP 0 683 289 B1**
(45) Veröffentlichungstag und Bekanntmachung des Hinweises auf die Patenterteilung: **09.09.1998**
(21) Anmeldenummer: 95107405.3
(22) Anmeldetag: 15.05.1995
(51) Int. Cl.: E04G 11/06, E04G 17/00

(54) **Flächenschalung für zylindrische Betonbauten**
Shuttering for circular concrete structures
Coffrage pour constructions en béton circulaires

(30) Priorität: 16.05.1994 CH 1504/94
(43) Veröffentlichungstag der Anmeldung: 22.11.1995
(73) Patentinhaber: Heinzle, Otto, 9462 Montlingen (CH)
(72) Erfinder: Heinzle, Otto, 9462 Montlingen (CH)
(74) Vertreter: Hiebsch, Gerhard F., Dipl.-Ing.

(56) Entgegenhaltungen:
- EP-A- 0 042 791
- EP-A- 0 182 212
- WO-A-84/00189
- CH-A- 665 445
- DE-U- 9 309 954

## Beschreibung

Die Erfindung betrifft eine Flächenschalung aus Innen- und Außenschalung zum Herstellen einer ringförmigen Betonwand mit Aussteifungselementen sowie mit an wenigstens einer Schiene verfahrbarem Betonkübel.

Eine solche Flächenschalung offenbart die Schrift zum DE 93 09 954 U1. Der zum Einfüllen des Betons eingesetzte Betonkübel ist mit einem -- einen Antrieb enthaltenden -- Fahrwerk verbunden und wird mittels Rädern auf beidseits des Schalungsraumes angeordneten Schienen geführt. Das Schienenpaar kann auch gemeinsam innerhalb der Innenschalung vorgesehen sein; dann ist die eine Schiene an polygonförmigen sowie winkelverstellbaren Schalungsträgern montiert, die ihrerseits an vertikalen Profilen, die als Versteifungselemente der Innenschalung dienen, festliegen; die andere Schiene liegt auf einer von der Innenschalung abragenden Arbeitsbühne.

Im Durchmesser verstellbare Großflächenschalungen aus Stahl für zylindrische Betonbauten bestehen aus Schalelementen, welche jeweils horizontal und vertikal mittels Profilen versteifte, kreisbogenförmig gekrümmte Platten gleicher Größe aufweisen. Diese sind mittels einer -- in DE 93 09 954 U1 gezeigten -- durchgehenden Schalhaut aus Stahlblech miteinander verbunden. Die Platten sind unter sich in geringem Masse winkelverstellbar. Es besteht das Bedürfnis nach einer Aussteifung der Außenschalung dieser Großflächenschalung.

Zum Erstellen von zylindrischen Betonbauten wird in der Regel ein Innengerüst zum Armieren und Betonieren der Wand montiert, so daß ein eigenes Gerüst zum Herstellen der Innenschalung nicht erforderlich ist. Die Außenschalung für die zylindrische Wand geringer Höhe wird oft mittels Leiter oder Konsolengerüst montiert und demontiert. Bei größeren Wandhöhen solcher Bauten ist eine Montage und Demontage auf diese Art umständlich und auch gefährlich.

Das Einfüllen von Beton in die Großflächenschalungen erfolgt üblicherweise mittels Betonpumpe oder mittels Krankübel. Betonieren mit Betonpumpen ist kostspielig, auch werden die zulässigen Schütthöhen oft überschritten, was zu mangelhafter Betonqualität führen kann. Das Einfüllen von Beton mittels Krankübel ist zudem sehr arbeitsaufwendig. Der Beton verläßt den Krankübel oft rutschweise, d. h. in mehreren Portionen, was besonders bei größeren Betonfallhöhen zu Entmischungen und damit zu mangelhafter Betonqualität führen kann.

In Kenntnis dieser Gegebenheiten hat sich der Erfinder die Aufgabe gestellt, eine Aussteifung für eine im Durchmesser verstellbare Großflächenschalung für zylindrische Betonbauten zu entwickeln, womit die Innenschalung ebenso wie die Außenschalung ausgesteift werden kann. Desweiteren soll die ohne Umstände zu handhabende Aussteifung weitere Funktionen übernehmen können.

Zur Lösung dieser Aufgabe führt der unabhängige Patentanspruch 1; die Unteransprüche geben günstige Weiterbildungen an.

Erfindungsgemäß sind sowohl der Außenschalung als auch der Innenschalung mehrere Aussteifungsringe aus Ringsegmenten zugeordnet, deren Krümmungen dem Durchmesser der Flächenschalung angepaßt sind und von denen zumindest dem in Einbaulage oberen Aussteifungsring der Innenschalung die Schiene für den Betonkübel anbietet.

Die Aussteifung für die Außenschalung erfolgt also mittels der -- dem jeweiligen Durchmesser der Flächenschalung angepaßten -- Aussteifungsringe, die als Laufschiene für eine in Umfangsrichtung verfahrbare Arbeitsplattform ausgebildet sind, und zur Aussteifung für die Innenschalung sind ebenfalls -- dem jeweiligen Durchmesser der Flächenschalung angepaßte -- Aussteifungsringe vorgesehen, die mindestens teilweise als Laufschiene für einen in Umfangrichtung verfahrbsren Betonkübel gestaltet sind. Dieser mit Außenrüttler und mit einstellbarem Schieber versehene Betonkübel ist mit einem elektrischen angetriebenen Fahrwerk verfahrbar ausgebildet.

Nachfolgend wird ein Ausführungsbeispiel der Erfindung anhand der beiliegenden Zeichnung eingehend beschrieben. In dieser zeigt:
- Fig. 1:: einen Schnitt durch eine Großflächenschalung mit Außenschalung und an dieser angeordneter Arbeitsplattform sowie eine Innenschalung mit fahrbarem Betonkübel;
- Fig. 2:: eine Teildraufsicht auf den Gegenstand der Fig: 1;
- Fig. 3:: einen Ausschnitt von einem inneren Aussteifungsring mit Keilverbindung.

Bei einer Großflächenschalung 10 mit Außenschalung 12 und Innenschalung 14 sind je drei Schalungsringe 16 aufeinander montiert. Die beiden unteren Schalungsringe 16 sind mit je zwei Aussteifungsringen 18,18ₐ versehen, von denen je einer im unteren Bereich des jeweiligen Schalungsringes 16 und der andere im oberen Bereich des jeweiligen Schalungsringes 16 angebracht sind. Die Aussteifungsringe 18 der Außenschalung 12 und die Aussteifungsringe 18ₐ der Innenschalung 14 sind mittels Haken 20 mit den Schalungsringen 16 lösbar verbunden. Die aufeinandergesetzten Schalungsringe 16 sind miteinander in bekannter Weise mittels Schrauben oder Klemmverschlüssen lösbar verbunden, so daß für die oberen Schalungsringe 16 je ein Aussteifungsring 18,18a genügt, der im oberen Bereich des Schalungsringes 16 lösbar angeordnet ist.

Auf dem freien Flansch 19 eines der Aussteifungsringe 18 ist mittels mindestens zweier seilrollenartiger Laufrollen eine Arbeitsplattform 24 in Umfangsrichtung verfahrbar. Diese Arbeitsplattform 24 stützt sich an einem unter ihr angeordneten Aussteifungsring 18 über zwei Stützrollen 26 ab, deren Achsen vertikal angeordnet sind. Die Arbeitsplattform 24 ist mit einem Schutzgeländer 28 versehen sowie mit einer Sicherungseinrichtung 30, welche ein Abstürzen der Arbeitsplattform 24 verhindert. Nach Bedarf wird die Arbeitsplattform 24 mittels eines nicht erkennbaren Baukrans höher oder tiefer gesetzt.

Die Aussteifungsringe 18a der Innenschalung 14 sind aus denselben Profilen hergestellte wie die Aussteifungsringe 18 der Außenschale 12. Ebenfalls identisch ist die Anordnung und die Anzahl der Aussteifungsringe 18 und 18ₐ sowie deren lösbare Befestigung durch jene Haken 20. Die beiden oberen Aussteifungsringe 18ₐ der Innenschalung 14 sind jeweils mit einer Laufschiene 32 versehen als Fahrbahn für einen entlang der Schalung 10 verfahrbaren Betonkübel 34. Zusätzlich dient die Laufschiene 32 als Aussteifung für den Aussteifungsring 18a in vertikalen Richtung, um ein Durchbiegen beim Betoneinfüllen zu vermeiden; die Laufschiene 32 ist darum auch fest mit dem Aussteifungsring 18ₐ verbunden, vorzugsweise verschweißt.

Es würde ausreichen, den obersten Aussteifungsring 18ₐ mit einer Laufschiene 32 zu versehen, wenn zum einen die zu bauende Wand nicht hoch ist und zum anderen von oben betoniert wird. Bei einer hohen Wand kann es zweckmäßig sein, von der Innenschalung 14 nur einen Teil zu montieren, diesen Teil mit Beton zu füllen, dann den nächsten Schalungsring 16 zu montieren und wieder mit Beton zu füllen usw., bis die ganze Wand betoniert ist. Da bei einer Großflächenschalung 10 das Montieren eines Schalungsringes 16 sehr rasch erfolgt, bindet der Beton nicht ab, bis der nächste Schalungsring 16 montiert ist. Auf diese Weise können auch hohe Wände mit einer geringen Betonfallhöhe ohne wesentliche zusätzliche Kosten und ohne horizontale Arbeitsfuge betoniert werden.

Der Betonkübel 34 ist auf mindestens zwei seilrollenartigen Laufrollen 22ₐ auf der Laufschine 32 geführt, wobei eine der Laufrolle 22ₐ mit einem Getriebemotor 36 zu einem Fahrwerk verbunden ist. Desweiteren ist der Betonkübel 34 mit einem Außenrüttler 38 und einem nicht eingezeichneten einstellbaren Schieben ausgerüstet. Der Betonkübel 34 ist mit Profilen 40 eine Tragarms 42 auf einem im Zentrum der zu bauenden kreisrunden Wand vertikal angeordneten Fachwerkturm 44 -- um einen Bolzen 46 drehbar -- gelagert. Die Stromzufuhr erfolgt zweckmäßigerweise über ein Stromkabel, welches in der Nähe des Fachwerkturms 44 vom Boden B zu den Profilen 40 und von dort zum Betonkübel 34 geführt ist.

Fig. 2 zeigt einen von oben gesehenen Ausschnitt der Großflächenschalung 10 mit an einem Aussteifungsring 18 der Außenschalung 12 angebrachter Arbeitsplattform 24 und einem Ausschnitt der Innenschalung 14 mit aufgebautem Betonkübel 34. Die Aussteifungsringe 18 und 18ₐ sind erkennbar als Ringsegmente ausgeführt.

Eine Ausführung, wie die Ringsegmente der Aussteifungsringe 18,18ₐ lösbar miteinander verbunden werden, verdeutlicht Fig. 3. Bei jeder Verbindung sind drei mit je einem Langloch 48 versehene Platten 50 übereinander angeordnet. Die obere sichtbare und die untere nicht sichtbare Platte 50 sind am Ringausschnitt -- rechts in Fig. 3 -- angeschweißt, und die mittlere Platte 50ₐ, welche zwischen die obere und die untere Platte 50 hineinragt, ist am Ringausschnitt -- links in Fig. 3 -- angeschweißt. Mittels eines Keils können die Ringsegmente rasch und einfach miteinander verbunden und wieder gelöst werden.

Zum Einfüllen des Betons in die Schalung 19 genügt eine Bedienungsperson beim Betonkübel 34, der Beton wird vom Krankübel in den Betonkübel 34 umgefüllt, was weniger als eine Minute dauert. In dem Zeitraum, in dem der Kranführer seinen Krankübel mit Beton wieder auffüllt und zur Schalung 10 bringt, leert die Bedienungsperson für den Betonkübel 34 während einer Rundfahrt um die Schalung 10 den Beton bei gleichmäßig geringen Schütthöhen in den Schalungsinnenraum aus.

Ein Entmischen des Betons findet bei dieser Art des Betoneinfüllens nicht statt. Zudem erfolgt das Einfüllen des Betons auf diese Weise annähernd doppelt so schnell wie beim direkten Befüllen mit dem Krankübel - dies bei halbem Personaleinsatz. So ergibt sich eine Zeitersparnis von etwa 70 %.

## Patentansprüche

1. Flächenschalung aus Innen- und Außenschalung zum Herstellen einer ringförmigen Betonwand mit Aussteifungselementen sowie mit an wenigstens einer Schiene verfahrbarem Betonkübel,
dadurch gekennzeichnet,
daß sowohl der Außenschalung (12) als auch der Innenschalung (14) mehrere Aussteifungsringe (18,18ₐ) aus Ringsegmenten zugeordnet sind, deren Krümmungen dem Durchmesser der Flächenschalung (10) angepaßt sind und von denen zumindest der in Einbaulage obere Aussteifungsring (18ₐ) der Innenschalung wenigstens teilweise die Schiene (32) für den Betonkübel (34) anbietet.

2. Flächenschalung mit Arbeitsplattform nach Anspruch 1, dadurch gekennzeichnet, daß zumindest ein Aussteifungsring (18) der Außenschalung (12) eine Laufschiene (32) für die in Umfangsrichtung verfahrbare Arbeitsplattform (24) anbietet.

3. Flächenschalung nach Anspruch 1 oder 2, dadurch gekennzeichnet, daß der Aussteifungsring (18,18ₐ) durch Haken (20) mit seiner Schalung (12,24) verbunden ist.

4. Flächenschalung nach einem der Ansprüche 1 bis 3, dadurch gekennzeichnet, daß der Aussteifungsring (18,18ₐ) zumindest einen parallel zur Schalung (10) verlaufenden Flansch aufweist.

5. Flächenschalung nach einem der Ansprüche 2 bis 3, dadurch gekennzeichnet, daß die Laufschiene (32) für den Betonkübel (34) vom Aussteifungsring (18ₐ) der Innenschalung (14) aufragt.

6. Flächenschalung nach Anspruch 2 oder 4, dadurch gekennzeichnet, daß die Arbeitsplattform (24) mit Laufrollen (22) dem Flansch (19) eines Aussteifungsringes (18ₐ) aufliegt und nach unten hin ein Stützrad (26) aufweist, das einem unteren Aussteifungsring (18) anliegt.

7. Flächenschalung nach Anspruch 1, dadurch gekennzeichnet, daß der Betonkübel (34) mit wenigstens einer Laufrolle (22a) der Schiene (32) des oberen Aussteifungsringes (18ₐ) aufsitzt und anderseits mit Profilen (40) verbunden ist, die von einem zentralen Fachwerkturm (44) ausgehen und um einen Bolzen (46) des Fachwerkturms drehbar sind.

8. Flächenschalung nach Anspruch 7, dadurch gekennzeichnet, daß die Laufrolle (22ₐ) Teil eines einen Getriebemotor (36) aufweisenden Fahrwerks ist.

## Claims

1. Large-panel formwork consisting of inner formwork and outer formwork for the production of a circular concrete wall, comprising stiffeners and a concrete bucket movable on at least one rail, characterised in that a plurality of stiffening rings (18, 18ₐ) consisting of ring segments are associated with both the outer formwork (12) and the inner formwork (14), their curvature being adapted to the diameter of the large-panel formwork (10) and at least the upper stiffening ring (18ₐ) of the inner formwork in the assembled position at least partially providing the rail (32) for the concrete bucket (34).

2. Large-panel formwork with an erecting platform according to claim 1, characterised in that at least one stiffening ring (18) of the outer formwork (12) provides a running rail (32) for the erecting platform (24) movable in the circumferential direction.

3. Large-panel formwork according to claim 1 or claim 2, characterised in that the stiffening ring (18, 18ₐ) is connected by means of hooks (20) to its formwork (12, 24).

4. Large-panel formwork according to one of claims 1 to 3, characterised in that the stiffening ring (18, 18ₐ) has at least one flange extending parallel to the formwork (10).

5. Large-panel formwork according to one of claims 2 to 3, characterised in that the running rail (32) for the concrete bucket (34) projects from the stiffening ring (18ₐ) of the inner formwork (14).

6. Large-panel formwork according to claim 2 or claim 4, characterised in that the erecting platform (24) bears via rollers (22) against the flange (19) of a stiffening ring (18ₐ) and is provided towards the bottom with a support wheel (26) which bears against a lower stiffening ring (18).

7. Large-panel formwork according to claim 1, characterised in that the concrete bucket (34) bears via at least one roller (22ₐ) against the rail (32) of the upper stiffening ring (18ₐ) and is moreover connected to profiles (40) extending from a central framework tower (44) and rotatable about a bolt (46) of the framework tower.

8. Large-panel formwork according to claim 7, characterised in that the roller (22ₐ) is part of a traversing gear having a geared motor (36).

## Revendications

1. Coffrage comprenant un coffrage intérieur et un coffrage extérieur pour la fabrication d'une paroi en béton de forme annulaire, avec des éléments extérieurs de rigidification, ainsi qu'avec au moins une benne à béton mobile sur rail,
caractérisé en ce que
aussi bien au coffrage extérieur (12) qu'également au coffrage intérieur (14) sont associées plusieurs bagues extérieures de rigidification (18, 18ₐ), constituées de segments de bagues, et dont les rayons de courbure sont adaptés au diamètre du coffrage (10) et dont au moins celle des bagues de rigidification extérieure (18ₐ) du coffrage extérieur qui se trouve en haut, en position de montage, constitue au moins partiellement le rail (32) pour la benne à béton (34).

2. Coffrage muni d'une plate-forme de travail selon la revendication 1, caractérisé en ce qu'au moins une bague extérieure de rigidification (18) du coffrage extérieur (12) constitue un rail de roulage (32) pour la plate-forme de travail (24) susceptible de se déplacer dans la direction circonférentielle.

3. Coffrage selon la revendication 1 ou 2, caractérisé en ce que la bague extérieure de rigidification (18, 18ₐ) est reliée par des crochets (20) à son coffrage (12, 14).

4. Coffrage selon l'une des revendications 1 à 3, caractérisé en ce que la bague extérieure de rigidification (18, 18ₐ) présente au moins une bride courant parallèlement au coffrage (10).

5. Coffrage selon l'une des revendications 2 à 3, caractérisé en ce que le rail de roulage (32) pour la benne à béton (34) fait saillie au-delà de la bague extérieure de rigidification (18ₐ) du coffrage intérieur (14).

6. Coffrage selon la revendication 2 ou 4, caractérisé en ce que la plate-forme de travail (24) est posée par l'intermédiaire de rouleaux de déplacement (22) sur la bride (19) d'une bague extérieure de rigidification (18ₐ) et comporte à distance vers le has une roulette d'appui (26) qui s'applique contre une bague extérieure inférieure de rigidification (18).

7. Coffrage selon la revendication 1, caractérisé en ce que la benne à béton (34) est en appui par l'intermédiaire d'au moins une roulette de déplacement (22a) sur le rail (32) de la bague extérieure de rigidification située au-dessus (18ₐ) et est d'autre part reliée à des profilés (40) qui partent d'une tour centrale en charpente en treillis (44) et qui sont susceptibles de tourner autour d'une broche (46) de la tour en charpente en treillis.

8. Coffrage selon la revendication 7, caractérisé en ce que le rouleau de déplacement (22ₐ) constitue une partie d'un-châssis en treillis comportant un moto-réducteur (36).
